# EUROPÄISCHE PATENTSCHRIFT

(11) **EP 1 274 278 B1**
(45) Veröffentlichungstag und Bekanntmachung des Hinweises auf die Patenterteilung: **27.04.2011**
(21) Anmeldenummer: 02013818.6
(22) Anmeldetag: 21.06.2002
(51) Int. Cl.: H04R 25/00

(54) **Verfahren zum Betrieb eines digitalen programmierbaren Hörgerätes sowie digitales programmierbares Hörgerät**
Method of operating a digital programmable hearing device and a corresponding digital programmable hearing device
Procédé d'utilisation d'une prothèse auditive et une prothèse auditive numérique programmable correspondante

(30) Priorität: 02.07.2001 DE 10131964
(43) Veröffentlichungstag der Anmeldung: 08.01.2003
(73) Patentinhaber: Siemens Audiologische Technik GmbH, 91058 Erlangen (DE)
(72) Erfinder: Schulz, Hervé, 91052 Erlangen (DE); Weidner, Tom, 91056 Erlangen (DE)
(74) Vertreter: Maier, Daniel Oliver

(56) Entgegenhaltungen:
- EP-A- 0 250 679
- DE-A1- 19 619 312
- DE-A1- 19 624 092
- US-A- 5 303 306

## Beschreibung

Die Erfindung betrifft ein Verfahren zum Betrieb eines digitalen programmierbaren Hörgerätes mit einem Eingangswandler zur Aufnahme eines Eingangssignals und Wandlung in ein Audiosignal, einer Signalverarbeitungseinheit zur Verarbeitung und frequenzabhängigen Verstärkung des Audiosignals und einem Ausgangswandler. Ferner betrifft die Erfindung ein digitales programmierbares Hörgerät zur Durchführung des Verfahrens.

Akustische Rückkopplungen treten häufig bei Hörhilfegeräten auf, insbesondere wenn es sich um Hörhilfegeräte mit hoher Verstärkung handelt. Diese Rückkopplungen äußern sich in starken rückkopplungsbedingten Oszillationen einer bestimmten Frequenz (Feedback). Dieses "Pfeifen" ist in der Regel sowohl für den Hörgeräteträger als auch für Personen in seiner näheren Umgebung sehr unangenehm.

Feedback kann auftreten, wenn Schall, der über das Mikrofon des Hörhilfegerätes aufgenommen, durch einen Signalverstärker verstärkt und über den Hörer ausgegeben wird, wieder zum Mikrofon gelangt und erneut verstärkt wird. Damit es zum typischen "Pfeifen" - meist bei einer dominanten Frequenz - kommt, müssen jedoch zwei weitere Bedingungen erfüllt sein. Die sogenannte Schleifenverstärkung des Systems, d.h. das Produkt aus der Hörgeräteverstärkung und der Abschwächung des Rückkopplungspfades, muss größer als 1 sein. Darüber hinaus muss die Phasenverschiebung dieser Schleifenverstärkung einem beliebigen ganzzahligen Vielfachen von 360° entsprechen.

Der einfachste Ansatz zur Reduzierung rückkopplungsbedingter Oszillationen ist die dauerhafte Reduktion der Hörgeräteverstärkung, so dass die Schleifenverstärkung auch in ungünstigen Situationen unter dem kritischen Grenzwert bleibt. Der entscheidende Nachteil ist jedoch, dass durch diese Begrenzung die bei stärkerer Schwerhörigkeit erforderliche Hörgeräteverstärkung nicht mehr erreicht werden kann.

Das für Feedback typische Pfeifen liegt in der Regel bei verhältnismäßig hohen Frequenzen. Es sind Hörgeräte mit einem durch den Hörgeräteträger betätigbaren Lautstärkesteller bekannt, z.B. das Hörgeräte-Modell "Swing" der Siemens Audiologische Technik GmbH, durch den die Verstärkung eines Audiosignals verändert werden kann. Dabei erfolgt die Anhebung oder Absenkung der Verstärkung des Audiosignals in Abhängigkeit von der Frequenz, wobei bei einer niedrigen Verstärkung nahezu der gesamte Übertragungsbereich des Hörgerätes gleichermaßen verstärkt wird und bei einer hohen Verstärkung höhere Frequenzen weniger stark verstärkt werden als tiefere Frequenzen. Die frequenzabhängige Verstärkung nach Maßgabe des Lautstärkestellers ist dabei statisch.

Aus der DE 196 24 092 A1 ist eine Verstärkerschaltung für analoge oder digitale Hörgeräte bekannt. Zur besseren Anpassung an das Hörvermögen eines Probanden umfasst die Schaltung wenigstens zwei Kompressionsschaltungen als Teilschaltungen, die sich unterschiedlich überlagern und wobei eine resultierende Verstärkungskennlinie V erzeugbar ist, bei der das Kompressionsverhältnis mit steigendem Eingangspegel andauernd oder in definierten Zeitintervallen abnimmt.

Aus der DE 196 19 312 A1 ist eine Verstärkerschaltung für ein Hörgerät bekannt, bei der ein Eingangssignal einen Signalpegel aufweist, der in einzelne frequenzbandspezifische Teilsignalpfade (Kanäle) aufgeteilt wird.

Aus der EP 0 250 679 B1 ist eine Hörhilfe mit einem Speichermittel zum Speichern von Koeffizienten bezüglich eines Filterfrequenzganges bekannt.

Aus der US 5,303,306 ist ein Hörgerät mit einer Basis-Einstellung bekannt, wobei Parameter der Basis-Einstellung durch Betätigung von Tasten an einer Fernbedienung verändert werden können. Auf diese Weise lassen sich Grenzfrequenzen, die Verstärkung in einzelnen Frequenzbändern, der Rolloff oder die Lautstärkeeinstellung anpassen.

Aufgabe der vorliegenden Erfindung ist es, ein Verfahren zum Betrieb eines Hörgerätes sowie ein Hörgerät anzugeben, die einen breiten Frequenzgang erlauben.

Diese Aufgabe wird bei einem Verfahren zum Betrieb eines digitalen programmierbaren Hörgerätes mit wenigstens einem Eingangswandler zur Aufnahme eines Eingangssignals und Wandlung in ein Audiosignal, einer Signalverarbeitungseinheit zur Verarbeitung und frequenzabhängigen Verstärkung des Audiosignals und einem Ausgangswandler dadurch gelöst, dass eine Übertragungskennlinie einer maximalen Verstärkung des Audiosignals über der Frequenz einstellbar ist und wenigstens in einem Frequenzbereich aus einem durch den Hörgeräteträger einstellbaren Parameter und/oder einem von der Signalverarbeitungseinheit automatisch generierten Parameter wenigstens ein Verstärkungsänderungswert ermittelt wird, wobei bei der jeweiligen Frequenz zu einem Verstärkungsausgangswert unter Berücksichtigung des Verstärkungsänderungswertes ein Verstärkungsendwert ermittelt wird und dieser auf die maximale Verstärkung begrenzt wird, so dass eine wirksame Systemverstärkung für die jeweilige Frequenz resultiert.

Der ein digitales programmierbares Hörgerät betreffende Teil der Aufgabe wird gemäß Anspruch 9 gelöst.

Bei dem Hörgerät gemäß der Erfindung handelt es sich beispielsweise um ein hinter dem Ohr tragbares Hörgerät, ein in dem Ohr tragbares Hörgerät, ein implantierbares Hörgerät oder ein Taschenhörgerät. Weiterhin kann das Hörgerät gemäß der Erfindung auch Teil eines mehrere Geräte zur Versorgung eines Schwerhörigen umfassenden Hörgerätesystems sein, z.B. Teil eines Hörgerätesystems mit zwei am Kopf getragenen Hörgeräten zur binauralen Versorgung oder Teil eines Hörgerätesystems, bestehend aus einem am Kopf tragbaren Gerät und einer am Körper tragbaren Prozessoreinheit. Das Hörgerät umfasst einen Eingangswandler zur Aufnahme eines Eingangssignals. Normalerweise dient als Eingangswandler ein Mikrofon, das ein akustisches Signal aufnimmt und in ein elektrisches Audiosignal wandelt. Als Eingangswandler kommen jedoch auch Einheiten in Betracht, die eine Spule oder eine Antenne aufweisen und die ein elektromagnetisches Signal aufnehmen und in ein elektrisches Audiosignal wandeln. Das Hörgerät gemäß der Erfindung umfasst ferner eine Signalverarbeitungseinheit zur Verarbeitung und frequenzabhängigen Verstärkung des Audiosignals. Die Signalverarbeitung im Hörgerät erfolgt mittels eines digitalen Signalprozessors (DSP), dessen Arbeitsweise mittels auf das Hörgerät übertragbarer Programme oder Parameter beeinflussbar ist. Dadurch lässt sich die Arbeitsweise der Signalverarbeitungseinheit an den individuellen Hörverlust eines Hörgeräteträgers sowie an die aktuelle Hörsituation, in der das Hörgerät gerade betrieben wird, anpassen. Das so veränderte Audiosignal ist schließlich einem Ausgangswandler zugeführt. Dieser ist in der Regel als Hörer ausgebildet, der das elektrische Audiosignal in ein akustisches Signal wandelt. Jedoch sind auch hier andere Ausführungsformen möglich, z.B. ein implantierbarer Ausgangswandler, der direkt mit einem Gehörknöchelchen verbunden ist und dieses zu Schwingungen anregt.

Im Rahmen der Erfindung wird unter einem Audiosignal im engeren Sinn ein elektrisches Signal verstanden, das aus dem von dem Eingangswandler aufgenommenen Signal hervorgeht und von dem Hörgerät übertragen wird. Es enthält in der Regel im hörbaren Frequenzbereich liegende Information. Das Audiosignal kann bei der Signalverarbeitung im Hörgerät in analoger oder digitaler Form vorliegen, wobei im Signalpfad des Hörgerätes auch beide Signalformen gleichzeitig auftreten können. Im weiteren Sinn wird bei der Erfindung unter einem Audiosignal auch ein elektrisches Signal verstanden, welches aus dem Audiosignal im engeren Sinn durch Weiterverarbeitung hervorgeht, beispielsweise durch Filterung, Transformation usw.

Die Erfindung sieht vor, dass eine Übertragungskennlinie einer maximalen Verstärkung des Audiosignals über der Frequenz einstellbar, d.h. beispielsweise bei der Anpassung des Hörgerätes durch den Akustiker frei konfigurierbar ist. Weiterhin ist im Hörgerät wenigstens ein Verstärkungsausgangswert hinterlegt, der vorzugsweise ebenfalls durch den Akustiker einstellbar ist. Der Verstärkungsausgangswert kann für den gesamten übertragbaren Frequenzbereich des Hörgerätes oder aber innerhalb jeweils eines Frequenzbandes des Hörgerätes konstant sein. Vorteilhaft ist jedoch (innerhalb bestimmter Grenzen) zu jeder Frequenz ein beliebiger Verstärkungsausgangwert einstellbar, so dass eine Übertragungskennlinie einer normalen Verstärkung des Audiosignals über der Frequenz frei konfigurierbar ist.

Bei der Einstellung der normalen Verstärkung wird festgelegt, um welchen Faktor ein Eingangs-Audiosignal mit einer bestimmten Signalamplitude in Abhängigkeit von der Frequenz verstärkt wird. Weist das Hörgerät einen durch den Hörgeräteträger betätigbaren Lautstärkesteller auf, so befindet sich dieser zur Einstellung der normalen Verstärkung vorzugsweise in einer Mittelstellung, so dass der Hörgeräteträger die Möglichkeit hat, die Verstärkung, ausgehend von dieser Grundeinstellung, gleichermaßen zu erhöhen oder zu reduzieren. Die Einstellung der normalen Verstärkung sowie der maximalen Verstärkung kann sowohl unter Einbeziehung hörgerätespezifischer als auch den individuellen Hörgeräteträger betreffender Gesichtspunkte erfolgen. Wird beispielsweise bei der Anpassung eines Hörgerätes an einen Benutzer festgestellt, dass bei einer bestimmten Frequenz und einer bestimmten Verstärkung vermehrt Rückkopplungspfeifen auftritt, so wird die maximale Verstärkung in diesem Frequenzbereich unterhalb dieser Verstärkung eingestellt.

Die Übertragungskennlinien sind für einen bestimmten Frequenzbereich und für einen bestimmten Wertebereich der Verstärkung vorzugsweise frei konfigurierbar. Dabei können die Übertragungskennlinien mittels einer geeigneten Anpass-Software als solche festgelegt und auf das Hörgerät übertragen werden, sie können jedoch auch lediglich durch Angabe einiger Frequenz- und Verstärkungswertepaare festgelegt werden. Ferner ist neben einem kontinuierlichen Verlauf auch ein unstetiger Verlauf der Übertragungskennlinien möglich.

Die tatsächliche Verstärkung eines Audiosignals in einem Hörgerät ist neben der Frequenz noch von einer Reihe weiterer Faktoren abhängig. Solche Faktoren können aus der augenblicklichen Einstellung des Lautstärkestellers am Hörgerät, der Amplitude des Eingangssignals oder aus einer Signalanalyse in der Signalverarbeitungseinheit des Hörgeräts abgeleitete Parameter sein. Letztere werden beispielsweise durch Algorithmen zur Situationsanalyse, zur Störgeräuschbefreiung oder zur automatischen Verstärkungsregelung (Automatic Gain Control = AGC) ermittelt. Allgemein haben also bei modernen Hörgeräten eine Reihe von Steuer- und Regelfunktionen Einfluss auf die augenblickliche Verstärkung.

Ausgehend von dem Verstärkungsausgangswert bzw. von der Kennlinie der normalen Verstärkung über der Frequenz werden nun gemäß der Erfindung alle Einflussfaktoren bzgl. der Verstärkung für die jeweiligen Frequenz berücksichtigt. Bewirkt beispielsweise die aktuelle Lautstärkeneinstellung eine Anhebung des Audiosignals um 10 dB und ein Algorithmus zur Störgeräuschunterdrückung eine Absenkung um 15 dB, so resultiert ein Gesamt-Verstärkungsänderungswert von -5 dB. Anders als in diesem Beispiel kann der Verstärkungsänderungswert auch ein Faktor sein, mit dem der Verstärkungsausgangswert multipliziert wird. Aus dem Verstärkungsausgangswert wird nun unter Berücksichtigung aller Einflussfaktoren auf die Verstärkung (Verstärkungsänderungswerte) bei der jeweiligen Frequenz der Verstärkungsendwert ermittelt. Übersteigt der Verstärkungsendwert bei der jeweiligen Frequenz die voreingestellte maximale Verstärkung, so wird dieser auf die maximale Verstärkung begrenzt. Die wirksame Systemverstärkung ist damit stets kleiner oder gleich der maximalen Verstärkung.

Die Erfindung bietet den Vorteil, dass dadurch für ein bestimmtes Hörgerät eine nahezu beliebige normale Verstärkung sowie eine nahezu beliebige maximale Verstärkung eingestellt werden können. Die Signalverarbeitung im Hörgerät lässt sich dadurch sowohl an hörgerätespezifische Gegebenheiten sowie an den individuellen Gehörschaden eines Hörgeräteträgers besser anpassen. Weiterhin ist mit der Erfindung der Vorteil verbunden, dass mehrere Einflussfaktoren, die gleichzeitig auf die Verstärkung einwirken (z.B. aktuelle Stellung des Lautstärkestellers, Verstärkungsänderung durch einen Signalverarbeitungsalgorithmus, eingestellte maximale Verstärkung) besser berücksichtigt werden.

Eine Ausführungsform der Erfindung sieht vor, dass die Signalverarbeitung in mehreren parallelen Frequenz-Kanälen der Signalverarbeitungseinheit erfolgt und die Übertragungskennlinie der normalen Verstärkung des Audiosignals über der Frequenz und/oder die Übertragungskennlinie der maximalen Verstärkung des Audiosignals über der Frequenz für den jeweiligen Kanal separat einstellbar sind. Die Aufteilung des hörbaren Frequenzbereiches in mehrere Kanäle erleichtert die Anpassung eines Hörgerätes, wenn einen bestimmten Kanal (also einen bestimmten Frequenzbereich) betreffende Kenngrößen für diesen Kanal als konstant betrachtet werden. Derartige Kenngrößen für einen bestimmten Kanal können die Hörschwelle, die Unbehaglichkeitsschwelle, aber auch die normale Verstärkung oder die maximale Verstärkung sein. Zur Kennzeichnung ist dann jeweils nur die Angabe eines Wertes für den betreffenden Kanal erforderlich.

Weitere Einzelheiten der Erfindung werden nachfolgend anhand von Ausführungsbeispielen beschrieben. Dabei zeigen:
Figur 1 die Realisierung eines Roll-offs bei einem analogen Hörgerät nach dem Stand der Technik,
Figur 2 Übertragungskennlinien der Verstärkung über der Frequenz bei einem analogen Hörgerät nach dem Stand der Technik,
Figur 3 die Verstärkung über der Frequenz bei einem Hörgerät gemäß der Erfindung,
Figur 4 ein Mehrkanal-Hörgerät mit Roll-off-Logik in den einzelnen Kanälen und

Figur 5 ein Mehrkanal-Hörgerät mit einer Gesamt-Roll-off-Logik.

Figur 1 zeigt die schaltungstechnische Realisierung eines Roll-offs bei einem Hörgerät mit analoger Signalverarbeitung. Dabei umfasst die Verstärkerschaltung einen Operationsverstärker OA, der mit einem Eingangswiderstand R1 sowie einem RC-Glied aus einem Potentiometer R2 und einem Kondensator C im Rückkopplungszweig beschaltet ist. Durch das Potentiometer R2 lässt sich die Verstärkung und damit die Lautstärkeneinstellung am Hörgerät verändern. Gleichzeitig mit der Verstärkung ändert sich jedoch auch die Grenzfrequenz (der Kniepunkt), ab der die Verstärkung mit steigender Frequenz abnimmt.

Figur 2 zeigt die Verstärkung V über der Frequenz f für unterschiedliche Potentiometer-Einstellungen der Verstärkerschaltung gemäß Figur 1. Dabei zeigt die Kennlinie 1 die Verstärkung V über der Frequenz f bei maximaler Lautstärkeeinstellung. Bei dieser Einstellung ist der Widerstand des Potentiometers R2 am größten. Bis zu einer Grenzfrequenz ist die Verstärkung konstant, oberhalb der Grenzfrequenz nimmt die Verstärkung linear mit zunehmender Frequenz ab. Die Kennlinien 2 und 3 zeigen die Verstärkung über der Frequenz für die Normal-Stellung (Kennlinie 2) bzw. die Minimal-Stellung (Kennlinie 3) des Lautstärkestellers. Wie aus Figur 2 weiterhin ersichtlich ist, erfolgt mit abnehmender Verstärkung eine Zunahme der Grenzfrequenz, ab der eine Verstärkungsabsenkung der höheren Frequenzen eintritt.

Die Einstellung der Verstärkung bei Hörgeräten in der oben beschriebenen Weise liegt darin begründet, dass insbesondere bei großer Verstärkung und hohen Frequenzen vermehrt unerwünschtes Rückkopplungspfeifen (Feedback) auftritt. Die Verstärkungsabsenkung der hohen Frequenzen wirkt diesem entgegen. Je höher die Verstärkung, desto größer die Wahrscheinlichkeit für Rückkopplungspfeifen und daher auch der Beginn der Absenkung bei niedrigeren Frequenzen.

Die oben beschriebene Methode zur Verstärkungsabsenkung ist verhältnismäßig starr und bietet nur wenig Spielraum zur individuellen oder gerätespezifischen Anpassung. Bei modernen Hörgeräten hängt die wirksame Verstärkung neben der Einstellung des Lautstärkestellers oftmals noch von weiteren Faktoren ab. Dabei kann eine Signalanalyse, die in der Signalverarbeitungseinheit durchgeführt wird, auf einer Reihe verschiedener Algorithmen basieren, die auch parallel ablaufen können. Diese Algorithmen führen durch Analyse des Eingangssignals zu einer automatischen Verstärkungsregelung (AGC = Automatic Gain Control) oder beeinflussen die Verstärkung durch die automatische Einstellung eines Hörprogrammes infolge einer Situationsanalyse. Ferner kann bei einem Hörgerät beispielsweise auch ein Algorithmus zur Störgeräuschbefreiung vorgesehen sein, der bei einem erkannten Störgeräusch die Verstärkung breitbandig um einen bestimmten Betrag reduziert. Dieser Vorgang ist beispielhaft in Figur 2 veranschaulicht. Die Verstärkungsabsenkung um einen bestimmten Betrag bewirkt eine Parallelverschiebung der voreingestellten Kennlinie der normalen Verstärkung 2 um eben diesen Betrag. In Figur 2 ist dies durch die Kennlinie 4 und den Pfeil 5 veranschaulicht. Dort wird ausgehend von der Einstellung des Lautstärkestellers in normaler Stellung (Kennlinie 2) die Verstärkung durch die Signalverarbeitungseinheit automatisch reduziert, so dass die durch Kennlinie 4 veranschaulichte wirksame Systemverstärkung resultiert. Wie aus Figur 2 weiterhin ersichtlich ist, wird dabei die ohnehin schon reduzierte Verstärkung oberhalb der Frequenz F1 nochmals reduziert.

In Figur 3 ist die Verstärkung über der Frequenz bei einem Hörgerät gemäß der Erfindung veranschaulicht. Dabei ist eine Kennlinie der normalen Verstärkung 6 weitgehend frei in dem Frequenz/Verstärkungs-Diagramm konfigurierbar. Diese Kennlinie kann beispielsweise durch einen Hörgeräte-Akustiker festgelegt und auf das Hörgerät übertragen werden. Weist das betreffende Hörgerät einen Lautstärkesteller auf, so ist dieser Kennlinie vorzugsweise eine mittlere Stellung des Lautstärkestellers zugeordnet, so dass der Hörgeräteträger die Verstärkung ausgehend von der normalen Verstärkung durch Betätigung des Lautstärkestellers sowohl zu höheren Verstärkungen als auch zu niedrigeren Verstärkungen hin verändern kann.

Weiterhin ist im Hörgerät gemäß der Erfindung eine Kennlinie der maximalen Verstärkung 7 hinterlegbar. Auch diese kann bei der Anpassung des Hörgerätes durch den Akustiker festgelegt und bei der Programmierung des Hörgerätes auf dieses übertragen werden. Erfolgt nun bei einem Hörgerät gemäß der Erfindung, ausgehend von der voreingestellten normalen Verstärkung, eine Veränderung der Verstärkung, so resultiert eine wirksame Verstärkung, wie sie beispielhaft in Figur 3 durch die Kennlinie 8 veranschaulicht ist. Ausgehend von der Kennlinie der normalen Verstärkung 6 erfolgt zunächst eine parallele Absenkung der Verstärkungskennlinie um einen bestimmten Betrag, z.B. -10 dB, und die abgesenkte Kennlinie wird dann ab einer Frequenz F2 wiederum auf die Kennlinie der maximalen Verstärkung 7 begrenzt. Dadurch erfolgt auch bei hohen Frequenzen stets nur ein einmalige Absenkung, im Unterschied zu Figur 2, die den gleichen Sachverhalt bei einem herkömmlichen Hörgerät veranschaulicht und bei dem bei der Kennlinie 4 oberhalb der Frequenz F1 eine zweimalige Verstärkungsabsenkung erfolgte.

Die Figuren 4 und 5 zeigen beispielhaft im Blockschaltbild Hörgeräte mit einer Verstärkungsregelung gemäß der Erfindung. Als Eingangswandler bei dem Hörgerät 10 gemäß Figur 4 dient ein Mikrofon 11, das ein akustisches Signal aufnimmt und in ein elektrisches Signal wandelt. Das resultierende Audiosignal ist zunächst einer Vorverstärker- und A/D-Wandlereinheit 12 zugeführt, in der das zunächst analoge Audiosignal in ein digitales Audiosignal gewandelt wird. Zur Weiterverarbeitung in mehreren parallelen Kanälen des Hörgerätes wird das digitale Audiosignal mittels der Filterbank 13 in mehrere Frequenzbänder (Kanäle) eingeteilt. Die Audiosignale der einzelnen Kanäle sind zunächst Signalverarbeitungseinheiten 14A-14E zugeführt, in denen die Audiosignale z.B. zur Anpassung an die individuelle Schwerhörigkeit eines Hörgeräteträgers unterschiedlich gefiltert werden. Ferner erfolgt in den Signalverarbeitungseinheiten 14A-14E auch eine Signalanalyse, um beispielsweise den Signalpegel festzustellen, die aktuelle Hörsituation zu erfassen oder das Vorhandensein von Störgeräuschen zu erkennen. Aus dieser Signalanalyse werden Parameter abgeleitet und Roll-off-Logik-Einheiten 15A-15E zugeführt. In letztere gehen ferner in einem Speicher 16 abgelegte Parameter ein, die eine normale Verstärkung sowie eine maximale Verstärkung des Audiosignals über der Frequenz für den jeweiligen Kanal kennzeichnen. Die normale Verstärkung legt bei der Verstärkungsberechnung zu jeder Frequenz des übertragbaren Frequenzbereichs einen Verstärkungsausgangswert fest und kann sowohl aus einer Standardeinstellung der Verstärkung durch den Hörgerätehersteller als auch bei der Anpassung des Hörgerätes durch den Akustiker festgelegt sein. Ebenso kann auch die maximale Verstärkung durch den Hörgerätehersteller voreingestellt und durch den Akustiker individuell angepasst sein. Für beide Verstärkungen können nahezu beliebige Verlaufsformen der Verstärkung über der Frequenz im hörbaren Frequenzbereich eingestellt werden. Wie im Ausführungsbeispiel dargestellt ist, kann den Roll-off-Logik-Einheiten 15A-15E weiterhin auch die aktuelle Einstellung eines Lautstärkestellers 17 zugeführt sein. Aus den den Roll-off-Logik-Einheiten 15A-15E zugeführten Parametern ermitteln diese für jede Frequenz eine bestimmte Verstärkung. So kann beispielsweise für einen Kanal die normale Verstärkung 50 dB betragen (Verstärkungsausgangswert), aufgrund eines sehr hohen Signaleingangspegels eine Kompression mit dem Faktor 0,8 erfolgen (1. Verstärkungsänderungswert), das Signal aufgrund des Lautstärkestellers 17 um 10 dB angehoben werden (2. Verstärkungsänderunswert) und schließlich aufgrund eines detektierten Störsignals um 20 dB abgesenkt werden (3. Verstärkungsänderungswert), so dass unter Berücksichtigung aller Verstärkungsänderungswerte schließlich ein Gesamt-Verstärkungsänderungswert von -20 dB und damit ein Verstärkungsendwert von 30 dB resultiert. Ist dieser Verstärkungsendwert bei der jeweiligen Frequenz kleiner oder gleich der maximalen Verstärkung, so ist diese Verstärkung damit auch die wirksame Systemverstärkung. Andernfalls wird die resultierende Verstärkung auf die maximale Verstärkung begrenzt, so dass letztere die wirksame Systemverstärkung bildet. Die so für die einzelnen Kanäle ermittelte wirksame Systemverstärkung steuert nun Verstärkungselemente 18A-18E zur Verstärkung der verarbeiteten Audiosignale in den einzelnen Kanälen. Anschließend werden die Audiosignale der einzelnen Kanäle wieder zusammengeführt und gegebenenfalls nach einer Signalnachverarbeitung in der Signalnachverarbeitungseinheit 19, in der beispielsweise eine Filterung, eine Endverstärkung sowie eine D/A-Wandlung erfolgt, einem Hörer 20 zugeführt. Dieser wandelt das verarbeitete elektrische Audiosignal wieder in ein akustisches Signal, das in den Gehörgang des Hörgeräteträgers abgegeben wird.

Die Erfindung ist auf eine Vielzahl unterschiedlicher Weisen schaltungstechnisch realisierbar. Ein weiteres Ausführungsbeispiel hierfür zeigt Figur 5. Auch in diesem Ausführungsbeispiel wird bei einem Hörgerät 30 über ein Mikrofon 31 ein akustisches Eingangssignal aufgenommen und in ein elektrisches Audiosignal gewandelt, das einer Vorverstärker- und A/D-Wandlereinheit 32 zugeführt ist. Entsprechend dem vorherigen Ausführungsbeispiel erfolgt auch hier die Verarbeitung des Audiosignals in mehreren parallelen Kanälen, die mittels einer Filterbank 33 eingeteilt sind. Anders als im vorbeschriebenen Ausführungsbeispiel sind hier jedoch die in einzelnen Signalverarbeitungseinheiten 34A-34E ermittelten Parameter einer gemeinsamen Roll-off-Logik-Einheit 35 zugeführt. In diese gehen weiterhin auch in einem Speicher 36 abgelegte Parameter ein, die die normale Verstärkung sowie die maximale Verstärkung charakterisieren. Ebenso fließt auch die aktuelle Einstellung des Lautstärkestellers 37 ein. Aus allen in die Roll-off-Logik-Einheit 35 eingehenden Parametern errechnet diese Parameter zur Steuerung eines variablen Filters 41, so dass auch in diesem Ausführungsbeispiel zunächst alle Verstärkungsanforderungen durch die Verstärkungselemente 38A-38E erfüllt werden, jedoch im Unterschied zum vorgenannten Ausführungsbeispiel nach der Zusammenführung der Audiosignale der einzelnen Kanäle die Beschränkung auf die maximale Verstärkung mittels des variablen Filters 41 realisiert wird, das seinerseits durch die Roll-off-Logik-Einheit 35 gesteuert wird. Auch bei diesem Ausführungsbeispiel erfolgt gegebenenfalls eine Signalnachverarbeitung in einer Signalnachverarbeitungseinheit und die Ausgabe des verarbeiteten Audiosignals über einen Hörer 40.

## Patentansprüche

1. Verfahren zum Betrieb eines digitalen programmierbaren Hörgerätes (10, 30) mit wenigstens einem Eingangswandler zur Aufnahme eines Eingangssignals und Wandlung in ein Audiosignal, einer Signalverarbeitungseinheit (14A-14E; 34A-34E) zur Verarbeitung und frequenzabhängigen Verstärkung des Audiosignals und einem Ausgangswandler, **dadurch gekennzeichnet, dass** eine Übertragungskennlinie einer maximalen Verstärkung (7) des Audiosignals über der Frequenz einstellbar ist und wenigstens in einem Frequenzbereich aus einem durch den Hörgeräteträger einstellbaren Parameter und/oder einem von der Signalverarbeitungseinheit automatisch generierten Parameter wenigstens ein Verstärkungsänderungswert ermittelt wird, wobei bei der jeweiligen Frequenz zu einem Verstärkungsausgangswert unter Berücksichtigung des Verstärkungsänderungswertes ein Verstärkungsendwert ermittelt wird und dieser auf die maximale Verstärkung begrenzt wird, so dass eine wirksame Systemverstärkung für die jeweilige Frequenz resultiert.

2. Verfahren nach Anspruch 1, **dadurch gekennzeichnet, dass** eine Übertragungskennlinie einer normalen Verstärkung (6) über der Frequenz einstellbar ist, durch die zu jeder Frequenz der Verstärkungsausgangswert festgelegt ist.

3. Verfahren nach Anspruch 1 oder 2, **dadurch gekennzeichnet, dass** der durch den Hörgeräteträger einstellbare Parameter mittels eines von dem Hörgeräteträger betätigbaren Lautstärkestellers (17, 37) eingestellt wird.

4. Verfahren nach einem der Ansprüche 1 bis 3, **dadurch gekennzeichnet, dass** der von der Signalverarbeitungseinheit automatisch generierten Parameter aus einem Algorithmus zur Situationsanalyse und/oder Störgeräuschbefreiung und/oder Kompression resultiert.

5. Verfahren nach einem der Ansprüche 1 bis 4, **dadurch gekennzeichnet, dass** Verstärkungswerte zur Kennzeichnung der Übertragungskennlinie der normalen Verstärkung (6) des Audiosignals über der Frequenz sowie zur Kennzeichnung der Übertragungskennlinie der maximalen Verstärkung (7) des Audiosignals über der Frequenz in einem Speicher hinterlegt werden.

6. Verfahren nach einem der Ansprüche 1 bis 5, **dadurch gekennzeichnet, dass** mittels der Übertragungskennlinie der maximalen Verstärkung (7) des Audiosignals über der Frequenz eine Verstärkungsbegrenzung für höhere Frequenzen eingeführt wird.

7. Verfahren nach einem der Ansprüche 1 bis 6,**dadurch gekennzeichnet, dass** die Signalverarbeitung in mehreren parallelen Frequenz-Kanälen der Signalverarbeitungseinheit (14A-14E; 34A-34E) erfolgt und die Übertragungskennlinie der normalen Verstärkung (6) des Audiosignals über der Frequenz und/oder die Übertragungskennlinie der maximalen Verstärkung (7) des Audiosignals über der Frequenz für den jeweiligen Kanal separat einstellbar sind.

8. Verfahren nach Anspruch 7, **dadurch gekennzeichnet, dass** für jeden Kanal separat eine konstante normale Verstärkung und/oder eine konstante maximale Verstärkung eingestellt wird.

9. Digitales programmierbares Hörgerät (10, 30) zur Durchführung eines Verfahrens nach einem der Ansprüche 1 bis 8, **umfassend** wenigstens einen Eingangswandler zur Aufnahme eines Eingangssignals und Wandlung in ein Audiosignal, eine Signalverarbeitungseinheit (14A-14E; 34A-34E) zur Verarbeitung und frequenzabhängigen Verstärkung des Audiosignals, einen Speicher (16, 36) zur Aufnahme von Verstärkungswerten zur Kennzeichnung einer Übertragungskennlinie einer maximalen Verstärkung (7) des Audiosignals über der Frequenz, und einen Ausgangswandler, wobei die Signalverarbeitungseinheit derart ausgebildet ist, dass die Übertragungskennlinie einer maximalen Verstärkung (7) des Audiosignals über der Frequenz einstellbar ist und wenigstens in einem Frequenzbereich aus einem durch den Hörgeräteträger einstellbaren Parameter und/oder einem von der Signalverarbeitungseinheit automatisch generierten Parameter wenigstens ein Verstärkungsänderungswert ermittelt wird, wobei bei der jeweiligen Frequenz zu einem Verstärkungsausgangswert unter Berücksichtigung des Verstärkungsänderungswertes ein Verstärkungsendwert ermittelt wird und dieser auf die maximale Verstärkung begrenzt wird, so dass eine wirksame Systemverstärkung für die jeweilige Frequenz resultiert.

10. Digitales programmierbares Hörgerät (10, 30) nach Anspruch 9, weiter umfassend einen Speicher (16, 36) zur Aufnahme von Verstärkungswerten zur Kennzeichnung einer Übertragungskennlinie einer normalen Verstärkung (6) des Audiosignals über der Frequenz.

11. Digitales programmierbares Hörgerät (10, 30) nach Anspruch 9 oder 10, das wenigstens einen von dem Hörgeräteträger einstellbaren Lautstärkesteller (17, 37) und eine Signalverarbeitungseinheit (14A-14E; 34A-34E) mit ausführbaren Algorithmen zur Situationsanalyse und/oder Störgeräuschbefreiung und/oder Kompression umfasst, weiter umfassend wenigstens eine Roll-off-Logik-Einheit (15A-15E; 35), die für die jeweilige Frequenz aus der normalen Verstärkung, der maximalen Verstärkung und aus Parametern, die aus der Einstellung des Lautstärkestellers (17, 37) sowie den Algorithmen zur Situationsanalyse und/oder Störgeräuschbefreiung und/oder Kompression resultieren, eine wirksame Systemverstärkung ermittelt.

## Claims

1. Method for operating a digital, programmable hearing aid (10, 30) with at least one input transducer for recording an input signal and converting it into an audio signal, a signal-processing unit (14A-14E; 34A-34E) for processing and frequency-dependent amplification of the audio signal, and an output transducer, **characterized in that** a transmission characteristic of a maximum gain (7) of the audio signal over frequency can be set and at least one gain modification value is established, in at least one frequency range, from a parameter that can be set by the hearing-aid wearer and/or a parameter that is automatically generated by the signal-processing unit, with a gain final value being established at the respective frequency for a gain initial value, taking account of a gain modification value, and this final gain value being limited to the maximum gain such that this results in an effective system gain for the respective frequency.

2. Method according to Claim 1, **characterized in that** a transmission characteristic of a normal gain (6) over frequency can be set, which is used to decide the gain initial value at each frequency.

3. Method according to Claim 1 or 2, **characterized in that** the parameter that can be set by the hearing-aid wearer is set by means of a volume control (17, 37) that can be actuated by the hearing-aid wearer.

4. Method according to one of Claims 1 to 3, **characterized in that** the parameter automatically generated by the signal-processing unit emerges from an algorithm for situation analysis and/or noise removal and/or compression.

5. Method according to one of Claims 1 to 4, **characterized in that** gain values for characterizing the transmission characteristic of the normal gain (6) of the audio signal over frequency and also for characterizing the transmission characteristic of the maximum gain (7) of the audio signal over frequency are stored in a memory.

6. Method according to one of Claims 1 to 5, **characterized in that** gain limiting for higher frequencies is introduced by means of the transmission characteristic of the maximum gain (7) of the audio signal over frequency.

7. Method according to one of Claims 1 to 6, **characterized in that** the signal processing takes place in a plurality of parallel frequency channels in the signal-processing unit (14A-14E; 34A-34E) and the transmission characteristic of the normal gain (6) of the audio signal over frequency and/or the transmission characteristic of the maximum gain (7) of the audio signal over frequency can be set separately for the respective channel.

8. Method according to Claim 7, **characterized in that** a constant normal gain and/or a constant maximum gain is set separately for each channel.

9. Digital, programmable hearing aid (10, 30) for carrying out a method according to one of Claims 1 to 8, comprising at least one input transducer for recording an input signal and converting it into an audio signal, a signal-processing unit (14A-14E; 34A-34E) for processing and frequency-dependent amplification of the audio signal, a memory (16, 36) for storing gain values for characterizing a transmission characteristic of a maximum gain (7) of the audio signal over frequency, and an output transducer, with the signal-processing unit being designed such that the transmission characteristic of a maximum gain (7) of the audio signal over frequency can be set and at least one gain modification value is established, in at least one frequency range, from a parameter that can be set by the hearing-aid wearer and/or a parameter that is automatically generated by the signal-processing unit, with a gain final value being established at the respective frequency for a gain initial value, taking account of a gain modification value, and this final gain value being limited to the maximum gain such that this results in an effective system gain for the respective frequency.

10. Digital, programmable hearing aid (10, 30) according to Claim 9, furthermore comprising a memory (16, 36) for storing gain values for characterizing a transmission characteristic of a normal gain (6) of the audio signal over frequency.

11. Digital, programmable hearing aid (10, 30) according to Claim 9 or 10, which comprises at least one volume controller (17, 37) that can be set by the hearing-aid wearer and a signal-processing unit (14A-14E; 34A-34E) with executable algorithms for situation analysis and/or noise removal and/or compression, furthermore comprising at least one roll-off-logic unit (15A-15E; 35), which establishes an effective system gain for the respective frequency from the normal gain, the maximum gain and from parameters emerging from setting the volume control (17, 37) and from the algorithms for situation analysis and/or noise removal and/or compression.

## Revendications

1. Procédé pour faire fonctionner une prothèse ( 10, 30 ) auditive numérique, programmable, comprenant au moins un transducteur d'entrée pour la réception d'un signal d'entrée et sa transformation en un signal audio, une unité ( 14A à 14E ; 34A à 34E ) de traitement du signal, pour le traitement et l'amplification en fonction de la fréquence du signal audio et un transducteur de sortie, **caractérisé en ce qu'**une caractéristique de transmission d'une amplification ( 7 ) maximum du signal audio peut être réglée sur la fréquence et, au moins dans une plage de fréquence, une valeur de modification de l'amplification est déterminée à partir d'un paramètre réglable par le porteur de la prothèse auditive et/ou à partir d'un paramètre produit automatiquement par l'unité de traitement du signal, une valeur finale d'amplification étant déterminée à la fréquence respective par rapport à une valeur de sortie d'amplification en tenant compte de la valeur de modification de l'amplification, cette valeur finale d'amplification étant limitée à l'amplification maximum, de sorte qu'il s'ensuit une amplification efficace du système pour la fréquence respective.

2. Procédé suivant la revendication 1, **caractérisé en ce qu'**une caractéristique de transmission d'une amplification ( 6 ) normale est réglable sur la fréquence, caractéristique par laquelle la valeur de sortie de l'amplification est fixée à chaque fréquence.

3. Procédé suivant la revendication 1 ou 2, **caractérisé en ce que** le paramètre réglable par le porteur de la prothèse auditive est réglé au moyen d'un régleur ( 17, 37 ) de son pouvant être actionné par le porteur de la prothèse auditive.

4. Procédé suivant l'une des revendications 1 à 3, **caractérisé en ce que** le paramètre produit automatiquement par l'unité de traitement du signal provient d'un algorithme pour l'analyse de la situation et/ou pour la suppression de bruit parasite et/ou pour la compression.

5. Procédé suivant l'une des revendications 1 à 4, **caractérisé en ce que** des valeurs d'amplification pour la caractérisation de la caractéristique de transmission de l'amplification ( 6 ) normale du signal audio sur la fréquence, ainsi que pour la caractérisation de la caractéristique de transmission de l'amplification ( 7 ) maximum du signal audio sur la fréquence sont mémorisées dans une mémoire.

6. Procédé suivant l'une des revendications 1 à 5, **caractérisé en ce qu'**au moyen de la caractéristique de transmission de l'amplification ( 7 ) maximum du signal audio sur la fréquence, on introduit une limitation de l'amplification pour des fréquences assez hautes.

7. Procédé suivant l'une des revendications 1 à 6, **caractérisé en ce que** le traitement du signal s'effectue dans plusieurs canaux de fréquence parallèles de l'unité ( 14A à 14E ; 34A à 34E ) de traitement du signal et la caractéristique de transmission de l'amplification ( 6 ) normale du signal audio sur la fréquence et/ou la caractéristique de transmission de l'amplification ( 7 ) maximum du signal audio sur la fréquence sont réglables séparément pour le canal respectif.

8. Procédé suivant la revendication 7, **caractérisé en ce que** pour chaque canal, on règle séparément une amplification normale constante et/ou une amplification maximum constante.

9. Prothèse ( 10, 30 ) auditive numérique, programmable, pour la mise en oeuvre d'un procédé suivant l'une des revendications 1 à 8, comprenant au moins un transducteur d'entrée pour la réception d'un signal d'entrée et sa transformation en un signal audio, une unité ( 14A à 14E ; 34A à 34E ) de traitement du signal, pour le traitement et l'amplification en fonction de la fréquence du signal audio, une mémoire ( 16, 36 ) pour la réception de valeurs d'amplification pour la caractérisation d'une caractéristique de transmission d'une amplification ( 7 ) maximum du signal audio sur la fréquence et un transducteur de sortie, l'unité de traitement du signal étant telle que la caractéristique de transmission d'une amplification ( 7 ) maximum du signal audio sur la fréquence est réglable et, au moins dans une plage de fréquence, au moins une valeur de modification de l'amplification est déterminée, à partir d'un paramètre réglable par le porteur de la prothèse auditive et/ou à partir d'un paramètre produit automatiquement par l'unité de traitement du signal, une valeur finale d'amplification étant déterminée à la fréquence respective par rapport à la valeur de sortie d'amplification en tenant compte de la valeur de modification de l'amplification, cette valeur finale d'amplification étant limitée à l'amplification maximum, de sorte qu'il s'ensuit une amplification efficace du système pour la fréquence respective.

10. Prothèse ( 10, 30 ) auditive numérique, programmable, suivant la revendication 9, comprenant en outre une mémoire ( 16, 36 ) pour l'enregistrement de valeurs d'amplification pour la caractérisation d'une caractéristique de transmission d'une amplification ( 6 ) normale du signal audio sur la fréquence.

11. Prothèse ( 10, 30 ) auditive numérique, programmable, suivant la revendication 9 ou 10, qui comprend au moins un régleur ( 17, 37 ) sonore réglable par le porteur de la prothèse auditive et une unité ( 14A à 14E ; 34A à 34E ) de traitement du signal ayant des algorithmes pouvant être réalisés pour l'analyse d'une situation et/ou pour supprimer du bruit parasite et/ou pour une compression, comprenant en outre au moins une unité ( 15A à 15E ; 35 ) logique roll-off, qui, pour la fréquence respective, détermine une amplification efficace du système à partir de l'amplification normale, de l'amplification maximum et de paramètres qui proviennent du réglage du régleur ( 17, 37 ) de son, ainsi que des algorithmes pour l'analyse d'une situation et/ou pour la suppression de bruit parasite et/ou pour une compression.
